# EUROPÄISCHE PATENTSCHRIFT

(11) **EP 0 861 153 B1**
(45) Veröffentlichungstag und Bekanntmachung des Hinweises auf die Patenterteilung: **15.03.2000**
(21) Anmeldenummer: 96945976.7
(22) Anmeldetag: 06.11.1996
(51) Int. Cl.: B41J 13/22

(54) **EINRICHTUNG ZUM TRANSPORTIEREN VON FORMULAREN IN EINEM DRUCKER**
DEVICE FOR CONVEYING A FORM IN A PRINTER
DISPOSITIF POUR TRANSPORTER DES FORMULAIRES DANS UNE IMPRIMANTE

(30) Priorität: 13.11.1995 DE 19542233
(43) Veröffentlichungstag der Anmeldung: 02.09.1998
(73) Patentinhaber: Siemens Nixdorf Informationssysteme AG, 33106 Paderborn (DE)
(72) Erfinder: DOBRING, Wilfried, D-13469 Berlin (DE); BAITZ, Günter, D-13503 Berlin (DE)
(74) Vertreter: Epping, Wilhelm, Dr.-Ing.
(86) Internationale Anmeldenummer: DE9602117
(87) Internationale Veröffentlichungsnummer: WO9718086

(56) Entgegenhaltungen:
- EP-A- 0 080 723

## Beschreibung

### Technisches Gebiet

Die Erfindung betrifft eine Einrichtung zum Transportieren eines zu bedruckenden Blattes in einem Drucker, mit einem für die Aufnahme des Blattes ausgebildeten Schlitten, welcher an einem feststehenden Gestell senkrecht zur Zeilenrichtung zwischen einer Anfangsposition zum Einlegen und Entnehmen des Blattes und einer in den Drucker eingefahrenen Endposition verschiebbar ist, mit einer Antriebseinrichtung für den Schlitten und mit einer an dem Schlitten angeordneten lösbaren Klemmeinrichtung zum Festklemmen des Blattes, die mit Mitteln zum Lösen derselben versehen ist, welche durch in der Anfangsposition des Schlittens mit diesen in Eingriff gelangende Betätigungsmittel betätigt werden.

### Stand der Technik

Eine solche Einrichtung ist aus EP 0 080 723 B1 bekannt. An dem Schlitten sind Zahnstangen ausgebildet, die mit motorisch verschwenkbaren Zahnsegmenten in Eingriff stehen. Als Klemmeinrichtung ist eine Blattfeder vorgesehen, deren eines Ende an dem Schlitten befestigt ist und deren freies Ende unter Vorspannung an dem Schlitten anliegt. An der Blattfeder ist ein Abhebestift angeordnet, welcher durch eine von der Rückseite der Zahnstange her in deren Verzahnungsbereich verlaufende Bohrung in eine Zahnlücke ragt und durch einen Zahn des Zahnsegments in der der Anfangsstellung des Schlittens entsprechenden Stellung im Sinne eines Abhebens der Blattfeder verschoben wird.

Um sicherzustellen, daß die Klemmeinrichtung geschlossen ist, bevor der Schlitten in den Drucker eingefahren wird, ist die die Zahnsegmente tragende Schwenkwelle längsverschieblich. Sie wird vor Beginn der Transportbewegung des Schlittens von einer Kurvenscheibe so weit zur Seite geschoben, daß der Abhebestift freigegeben wird. Die Welle wird erst wieder in ihre ursprüngliche Position geschoben, wenn das Zahnsegment nicht mehr mit der den Abhebestift enthaltenden Zahnlücke in Eingriff kommt.

Die bekannte Einrichtung ist konstruktiv sehr aufwendig, da mehrere bewegliche Steuerungselemente an verschiedenen Stellen der Einrichtung zusammenwirken müssen.

Aufgabe der Erfindung ist es daher, eine Einrichtung der gattungsgemäßen Art zu schaffen, deren Klemmeinrichtung einfach zu steuern ist.

Die Aufgabe wird durch die kennzeichnenden Merkmale des Anspruchs 1 gelöst.

### Darstellung der Erfindung

Die Erfindung geht von der Überlegung aus, daß der Schlitten durchaus mit einem zu bedruckenden Blatt und gelöster Klemmeinrichtung bewegt werden darf, wenn dessen Transport nur in Auswurfrichtung erfolgt. Die erfindungsgemäße Einrichtung macht sich diese Erkenntnis zunutze, indem der Schlitten zum Schließen der Klemmeinrichtung zunächst in die der Endposition entgegengesetzte Richtung bewegt wird und danach erst in Richtung der in den Drukker eingefahrenen Endposition. Da das Blatt infolge seines Gewichts mit seiner Unterkante satt auf der Auflagefläche aufliegt, kann es sich während der Aufwärtsbewegung nicht von dieser abheben und wird schließlich positionsgenau von der Klemmeinrichtung erfaßt.

Die Klemmeinrichtung enthält dazu eine Auflagefläche für das Blatt und einen in Klemmrichtung federkraftbeaufschlagten Klemmhebel, an dem ein Betätigungsnocken angebracht ist. Ferner ist an dem Gestell eine Steuerleiste vorgesehen, an der der Betätigungsnocken während der Verschiebung des Schlittens derart geführt wird, daß er in der Anfangsposition des Schlittens an einem vorgegebenen Abschnitt der einen Seite der Steuerleiste anliegt, wodurch die Klemmeinrichtung gelöst ist. Nach Überfahren der Anfangsposition in der zur Endposition entgegengesetzten Richtung fährt der Betätigungsnocken über die Oberkante der Steuerleiste hinaus, wodurch die Klemmeinrichtung geschlossen wird. Der Betätigungsnocken gleitet bei Bewegung des Schlittens in Richtung zur Endposition an der anderen Seite der Steuerleiste bis zu deren unterem Ende entlang, wird nach Überfahren desselben in Richtung der einen Seite der Steuerleiste verstellt und gleitet bei der anschließenden Bewegung des Schlittens in Richtung der Anfangsposition an dieser entlang, wobei die Klemmeinrichtung jedoch geschlossen bleibt, bis der Schlitten von der Endposition kommend auf den vorgegebenen Abschnitt der Steuerleiste aufläuft.

Vorzugsweise ist die Klemmeinrichtung eine aus zwei drehbar miteinander verbundenen zweiarmigen Hebeln gebildete Klammer, zwischen deren unteren Klammerarmen eine Druckfeder angeordnet ist und zwischen deren oberen Klammerarmen ein Blatt einklemmbar ist. Der erste Hebel wird dabei von dem Klemmhebel gebildet. Der Schlitten kann dann so ausgebildet sein, daß die Klammer eine einen zweiten Hebel bildende winkelförmige Anlageschiene umfaßt, deren senkrechter Schenkel einen der oberen Klammerarme bildet, und deren waagerechter Schenkel eine Auflagefläche für das Blatt ist, wobei der Klemmhebel drehbar an der Anlageschiene gelagert ist.

Bei einem ersten Ausführungsbeispiel der Erfindung ist der Klemmhebel in sich biegesteif und der Betätigungsnokken an dem unteren Hebelarm des Klemmhebels angeordnet. Die Steuerleiste ist eine gestreckte Feder, die mit ihrem oberen, dem vorgegebenen Abschnitt zugeordneten Teil ihrer Seitenkante mit dem Gestell verbunden ist und deren unterer Teil unter einem spitzen Winkel von dem Veschiebeweg des Schlittens wegweist.

Auf dem Verschiebeweg des Schlittens von seiner obersten zur Endposition gleitet der Betätigungsnocken an der der Klemmeinrichtung abgewandten Seite der Feder entlang. Da die oberen Klammerarme der Klemmeinrichtung bereits aneinander liegen, kann der Betätigungsnocken der Feder nicht ausweichen. Er biegt deren unteren Teil vielmehr in eine zu dem Verschiebeweg des Schlittens parallele Ausrichtung. Nachdem der Betätigungsnocken das untere Ende der Feder überfahren hat, springt letztere in ihre ursprüngliche Form zurück. Wird der Schlitten nun wieder in Richtung der Anfangsposition verfahren, gleitet der Betätigungsnocken an der der Klemmeinrichtung zugewandten Seite entlang, bis er auf den vorbestimmten Teil der Feder aufläuft. Da die Feder in diesem Bereich mit ihrer Seitenkante mit dem Gestell verbunden und mithin steif ist, wird die Klemmeinrichtung gelöst.

Die gestreckte Feder kann sowohl durch eine Blattfeder als auch durch einen Federdraht gebildet sein.

Bei einem zweiten Ausführungsbeispiel der Erfindung ist zumindest der Hebelarm des Klemmhebels, an dem der Betätigungsnocken angeordnet ist, elastisch verformbar und die Steuerleiste in sich biegesteif, seitlich mit dem Gestell verbunden und in ihrem oberen Bereich in Richtung der Klemmeinrichtung abgebogen.

In diesem Fall gleitet der Betätigungsnocken auf dem Weg des Schlittens von der Anfangsposition in die der Endposition entgegengesetzte Richtung an dem abgebogenen oberen Bereich der Steuerleiste entlang, wobei sich der elastische Teil des Klemmhebels in eine dem Löseweg des Klemmhebels entsprechende Richtung verformt, die Klammer also offen hält. Mit Überschreiten der Oberkante der Steuerleiste springt der Hebel in seine entspannte Form zurück. Auf dem Verschiebeweg des Schlittens von seiner obersten zur Endposition gleitet der Betätigungsnocken an der der Klemmeinrichtung abgewandten Seite der Feder entlang, wodurch der elastische Teil des Klemmhebels in der der Löserichtung entgegengesetzten Richtung verformt wird. Nachdem der Betätigungsnocken das untere Ende der Steuerleiste überfahren hat, springt der elastische Teil des Klemmhebels in seine ursprüngliche Form zurück. Wird der Schlitten nun wieder in Richtung der Anfangsposition verfahren, gleitet der Betätigungsnocken an der der Klemmeinrichtung zugewandten Seite entlang, bis er auf den abgebogenen oberen Bereich der Steuerleiste aufläuft. Dadurch wird die Klemmeinrichtung wieder gelöst.

Ein Ausführungsbeispiel der Erfindung ist in der Zeichnung dargestellt und im folgenden näher beschrieben.

### Kurzbeschreibung der Zeichnungen

Es zeigt
- Fig. 1: eine schematische perspektivische Vorderansicht der Transporteinrichtung, worin sich der Schlitten in seiner obersten Position befindet,
- Fig. 2: eine Ansicht der Transporteinrichtung, worin sich der Schlitten in seiner Endposition befindet,
- Fig. 3: einen Ausschnitt der Transporteinrichtung in geschnittener Seitenansicht, wobei der Schlitten in sechs verschiedenen Positionen dargestellt ist.

### Detaillierte Beschreibung der Erfindung

Fig. 1 zeigt ein Ausführungsbeispiel einer erfindungsgemäßen Transporteinrichtung 10 in einer schematischen perspektivischen Vorderansicht. Die Transporteinrichtung 10 besteht aus einem an einem Drucker angeordneten feststehenden Gestell 12, an dem ein Schlitten 14 in vertikaler Richtung verfahrbar ist. Von dem Drucker ist nur ein Druckbalken 16 dargestellt, gegen den sich ein zu bedrukkendes Blatt 18 mit seiner Rückseite lehnt. Auf seiner Vorderseite ist das Blatt 18 z.B. durch einen nicht dargestellten Nadeldruckkopf bedruckbar. Die Transporteinrichtung 10 ist aber auch in einem nach dem Tintenstrahl-, Thermo- oder einem anderen Verfahren arbeitenden Drucker einsetzbar.

Der Schlitten 14 enthält eine im Querschnitt winkelförmige Anlageschiene 20, deren waagerechter Schenkel 22 eine Auflagefläche für die Unterkante des Blattes 18 bildet. Der senkrechte Schenkel 24 bildet einen Klemmarm einer klammerartigen Klemmeinrichtung 26, die anhand der Fig. 3 noch beschrieben wird. In dem vorliegenden Ausführungsbeispiel sind zwei Klemmeinrichtungen 26 vorgesehen, ihre Zahl ist aber nicht erfindungswesentlich und richtet sich primär nach der Breite der zu transportierenden Blätter 18.

An die Unterseite der Anlageschiene 20 sind zwei Lagerböcke 28 angeformt, in denen eine parallel zu den Schenkeln 22, 24 verlaufende Führungswelle 30 drehbar gelagert ist. Mit jedem Ende der Führungswelle 30 ist ein Zahnrad 32 drehfest verbunden. Jedes Zahnrad kämmt mit einer Zahnstange 34. Auf der Führungswelle 30 sind ferner zwei zu den Klemmeinrichtungen 26 gehörige zweiarmige Klemmhebel 35 schwenkbar gelagert. Die Klemmhebel 35 ragen teilweise in Nute 36, die parallel zur Transportrichtung des Schlittens 14 verlaufend an der Vorderseite des Gestells 12 ausgebildet sind.

An einer Seitenwand 38 jeder Nut 36 ist eine Blattfeder 40 befestigt. Die Blattfeder 40 hat einen oberen Teil 42, der parallel zu der Vorderseite des Gestells 12 verläuft, und dessen eine Seitenkante an der Seitenwand 38 der Nut 36 befestigt ist. Ein unterer Teil 44 der Blattfeder 40 hat keine Verbindung zu dem Gestell 12 und ist schräg in Richtung der Hinterwand 46 der Nut 36 abgebogen. Er liegt mithin frei beweglich in der Nut 36. An jedem Klemmhebel 35 ist ein Betätigungsnocken 48 befestigt, der mit der Blattfeder 40 in einer weiter unten beschriebenen, die Klemmeinrichtung 26 steuernden Beziehung steht.

An der Unterseite des waagerechten Schenkels 22 der Anlageschiene 20 ist ein Mitnehmer 50 angeordnet, mit dessen Hilfe der Schlitten 14 an einem Zahnriemen 52 befestigt ist. Letzterer ist auf der Hinterseite des Gestells 12 in Bewegungsrichtung des Schlittens 14 zwischen zwei Zahnriemenrädern 54 ausgespannt, deren unteres über ein Zahnradgetriebe 58 von einem Motor 60 antreibbar ist. Der Mitnehmer 50 taucht durch einen Schlitz 56 in dem Gestell 12 hindurch von der Vorder- zu dessen Hinterseite. Durch die Drehbewegung des Motors 60 in der entsprechenden Richtung ist der Schlitten 14 zwischen seiner in Fig. 1 gezeigten obersten Position und der in Fig. 2 dargestellten in den Drucker eingefahrenen Endposition verstellbar. Dabei sorgt die in sich starre Anordnung aus Führungswelle 30, Zahnrädern 32 und Zahnstangen 34 für eine exakte Parallelführung des Schlittens 14 zu sich selbst. Den Figuren 1 und 2 ist ferner zu entnehmen, daß die Betätigungsnocken 48 in diesen beiden Positionen mit den Blattfedern 40 nicht in Berührung stehen.

Fig. 3 zeigt einen Ausschnitt der Transporteinrichtung 10 in Seitenansicht, wobei der Schlitten 14 in sechs verschiedenen Positionen a bis f dargestellt ist. Die Anlageschiene 20 ist geschnitten. Der Klemmhebel 35 ist als zweiarmiger Hebel ausgebildet, dessen oberer Hebelarm 62 dem senkrechten Schenkel 24 der Anlageschiene 20 und dessen unterer Hebelarm 64 einem an die Anlageschiene 20 angeformten unteren Schenkel 66 gegenübersteht. Zwischen dem unteren Hebelarm 64 und dem unteren Schenkel 66 ist eine Druckfeder 68 eingefügt, so daß sich für die Klemmeinrichtung 26 die Form einer Klammer ergibt, die mit der Kraft der Druckfeder 68 in Schließrichtung beaufschlagt ist.

An dem unteren Schenkel 64 ist der Betätigungsnocken 48 seitlich angebracht. Die Anlageschiene 20 ist ferner mit einer Schaltfahne 70 versehen, die durch einen zweiten Schlitz 72 in dem Gestell 12 hindurchragt und mit einer auf dessen Hinterseite angeordneten ersten Gabellichtschranke 74 zusammenwirkt. Diese wie auch eine zweite, das Vorhandensein eines Blattes 18 in der Transporteinrichtung 10 signalisierende Gabellichtschranke 76 sind in Fig. 2 dargestellt.

Nachfolgend wird die Arbeitsweise der erfindungsgemäßen Transporteinrichtung beschrieben.

Fig. 3a zeigt die Anfangsposition des Schlittens 14, in der ein Blatt 18 eingelegt werden kann. Dies wird einer nicht dargestellten Steuerung dadurch signalisiert, daß die Schaltfahne 70 den Lichtstrahl der ersten Gabellichtschranke 74 unterbricht. In der Anfangsposition liegt der Betätigungsnocken 48 an der vorderen Seite des oberen Teils 42 der Blattfeder 40 an, wodurch die klammerartige Klemmeinrichtung 26 entgegen der Kraft der Druckfeder 68 offen gehalten wird. Wird nun ein Blatt 18 eingeführt, so stellt sich dieses mit seiner Unterkante auf den waagerechten Schenkel 22 der Anlageschiene 20. Zugleich meldet die zweite Gabellichtschranke 76 das Vorhandensein eines Blattes 18 an die Steuerung.

Der Motor 60 wird nun so lange in Ausfahrrichtung des Schlittens 14 bestromt, bis die Schaltfahne 70 die erste Gabellichtschranke 74 freigibt. Diese Position ist in Fig. 3b und in Fig. 1 dargestellt. Der Betätigungsnocken 48 ist auf dem Weg von der Anfangsposition in diese oberstmögliche Position von der Blattfeder 40 freigekommen, so daß die Druckfeder 68 die Klemmeinrichtung 26 schließen kann. Das Blatt 18 ist nun zwischen dem oberen Hebelarm 62 des Klemmhebels 35 und dem senkrechten Schenkel 24 der Anlageschiene 20 eingeklemmt, seine Unterkante steht dabei nach wie vor auf dem waagerechten Schenkel 22 der Anlageschiene 20.

In Fig. 3c ist die Position dargestellt, in der die unterstmögliche Zeile des Blattes 18 bedruckt werden kann. Dies ist symbolisch dadurch angedeutet, daß das Mundstück 78 eines Nadeldruckkopfes dem Druckbalken 16 gegenübersteht. In dieser Position kommt der Betätigungsnocken 48 an der hinteren Seite des oberen Teils 42 der Blattfeder 40 zur Anlage.

Je weiter der Schlitten 14 in den Drucker hineingefahren wird, desto weiter gleitet der Betätigungsnocken 48 an der Blattfeder 40 entlang, wobei er deren unteren Teil 44 von der nach hinten gebogenen in eine gestreckte Form biegt. Fig. 3d zeigt den Schlitten 14 in einer Position, in der der Betätigungsnocken 48 gerade noch an der Hinterseite der Blattfeder anliegt. In dieser Position ist eine Zeile im Mittelbereich des Blattes 18 bedruckbar.

Fig. 3e zeigt den Schlitten 14 in der tiefstmöglich in den Drucker eingefahrenen Endposition, in der die oberstmögliche Zeile des Blattes 18 bedruckbar ist. Der Betätigungsnocken 48 ist von der Blattfeder 40 heruntergefahren, wodurch diese aus ihrer gestreckten in die nach hinten gebogene Form zurückspringen konnte.

Wird nun die Drehrichtung des Motors 60 umgekehrt, bewegt sich der Schlitten 14 in Richtung der Anfangsposition. Fig. 3f zeigt den Schlitten 14 in einer Position, in der der Betätigungsnocken 48 auf die Vorderseite des oberen Teils 42 der Blattfeder 40 auffährt. Da dieser Teil der Blattfeder 40 starr ist, kann er dem Druck des Betätigungsnockens 48 nicht nachgeben, wodurch die Klemmeinrichtung 26 gelöst wird. Der Schlitten 14 gelangt wieder in die in Fig. 3a dargestellte Position, wo der Motor 60 abgeschaltet wird. Das Blatt 18 kann der Transporteinrichtung 10 entnommen werden.

Die erfindungsgemäße Transporteinrichtung 10 hat den Vorteil, daß ein Blatt 18 sehr nahe an seinem unteren Rand bedruckt werden kann, wobei ein exakter Zeilenabstand eingehalten wird, da der Schlitten 14 immer -auch bei der untersten Zeile- aus derselben Richtung kommt. Unvermeidliches Getriebespiel in dem Schlittenantrieb kommt dadurch nicht zum Tragen.

## Patentansprüche

1. Einrichtung (10) zum Transportieren eines zu bedrukkenden Blattes (18) in einem Drucker, mit einem für die Aufnahme des Blattes (18) ausgebildeten Schlitten (14), welcher an einem feststehenden Gestell (12) senkrecht zur Zeilenrichtung zwischen einer Anfangsposition zum Einlegen und Entnehmen des Blattes (18) und einer in den Drucker eingefahrenen Endposition verschiebbar ist, mit einer Antriebseinrichtung (52, 54, 56, 58, 60) für den Schlitten (14) und mit einer an dem Schlitten (14) angeordneten lösbaren Klemmeinrichtung (26) zum Festklemmen des Blattes (18), die mit Mitteln (48) zum Lösen derselben versehen ist, welche durch in der Anfangsposition des Schlittens (14) mit diesen in Eingriff gelangende Betätigungsmittel (40) betätigt werden,
**dadurch gekennzeichnet,**
daß der Schlitten (14) eine Anlageschiene (20) mit einer sich senkrecht zur Blattebene erstreckenden Auflagefläche für eine untere Blattkante enthält, daß die Klemmeinrichtung (26) einen in Klemmrichtung federkraftbeaufschlagten Klemmhebel (35) umfaßt, an dem ein Betätigungsnocken (48) angebracht ist,
daß an dem Gestell (12) eine Steuerleiste (40) vorgesehen ist, an der der Betätigungsnocken (48) während der Verschiebung des Schlittens (14) derart geführt wird, daß der Betätigungsnocken (48) in der Anfangsposition des Schlittens (14) an einem vorgegebenen Abschnitt (42) der einen Seite der Steuerleiste (40) anliegt, wodurch die Klemmeinrichtung (26) gelöst gehalten ist, daß nach Überfahren der Anfangsposition in zur Endposition entgegengesetzten Richtung der Betätigungsnocken (48) die Oberkante der Steuerleiste (40) überfährt, wodurch die Klemmeinrichtung (26) geschlossen wird,
und daß der Betätigungsnocken (48) bei Bewegung des Schlittens (14) in Richtung zur Endposition an der anderen Seite der Steuerleiste (40) bis zu deren unterem Ende entlanggleitet, nach Überfahren desselben der einen Seite der Steuerleiste (40) zugewandt gelegen ist und bei Bewegung des Schlittens (14) in Richtung der Anfangsposition an dieser entlanggleitet, wobei die Klemmeinrichtung (26) geschlossen bleibt, bis der Schlitten (14) von der Endposition kommend auf den vorgegebenen Abschnitt (42) der Steuerleiste (40) aufläuft.

2. Einrichtung nach Anspruch 1,
**dadurch gekennzeichnet,**
daß das Gestell (12) ein Kunststoff-Spritzteil ist.

3. Einrichtung nach einem der Ansprüche 1 oder 2,
**dadurch gekennzeichnet,**
daß der Klemmhebel (35) ein zweiarmiger erster Hebel ist, der mit einem von der Anlageschiene (20) gebildeten zweiarmigen zweiten Hebel (24, 66) zu einer Klammer drehverbunden ist, zwischen deren unteren Klammerarmen (64, 66) eine Druckfeder (68) angeordnet ist und zwischen deren oberen Klammerarmen (24, 62) das Blatt (18) einklemmbar ist.

4. Einrichtung nach Anspruch 3,
**dadurch gekennzeichnet,**
daß die Anlageschiene (20) winkelförmig ausgebildet ist derart, daß ein sich parallel zur Blattebene erstreckender Schenkel (24) einen der oberen Klammerarme und ein sich senkrecht zur Blattebene erstreckender Schenkel (22) die Auflagefläche für das Blatt (18) bildet, und daß der Klemmhebel (35) drehbar an der Anlageschiene (20) gelagert ist.

5. Einrichtung nach Anspruch 4,
**dadurch gekennzeichnet,**
daß der Klemmhebel (35) in sich biegesteif ist, daß der Betätigungsnocken (48) an dem unteren Hebelarm (64) des Klemmhebels (35) angeordnet ist und daß die Steuerleiste eine gestreckte Feder (40) ist, die mit ihrem oberen, dem vorgegebenen Abschnitt (42) zugeordneten Teil ihrer Seitenkante mit dem Gestell (12) verbunden ist und deren unterer Teil (44) unter einem spitzen Winkel von dem Verschiebeweg des Schlittens (14) wegweist.

6. Einrichtung nach Anspruch 5,
**dadurch gekennzeichnet,**
daß die Steuerleiste (40) eine Blattfeder ist.

7. Einrichtung nach Anspruch 5,
**dadurch gekennzeichnet,** ,
daß die Steuerleiste (40) ein Federdraht ist.

8. Einrichtung nach Anspruch 4,
**dadurch gekennzeichnet,** ,
daß zumindest der Hebelarm des Klemmhebels (35) an dem der Betätigungsnocken (48) angeordnet ist, elastisch verformbar ist, und daß die Steuerleiste (40) in sich biegesteif und seitlich mit dem Gestell (12) verbunden ist.

9. Einrichtung nach einem der Ansprüche 6 oder 8,
**dadurch gekennzeichnet,** ,
daß die Steuerleiste (40) als Kunststoff-Spritzteil einstückig mit dem Gestell (12) ausgebildet ist.

## Claims

1. Device (10) for transporting a sheet (18) to be printed in a printer, with a carriage (14) which is designed for receiving the sheet (18) and which can be displaced on a fixed stand (12) perpendicularly to the line direction between a starting position for inserting and removing the sheet (18) and an end position moved into the printer, with a drive device (52, 54, 56, 58, 60) for the carriage (14) and with a releasable clamping device (26) for clamping the sheet (18), which clamping device is arranged on the carriage (14) and is provided with means (48) for its own release which are actuated by actuating means (40) coming into engagement with the carriage (14) in the starting position of the latter, characterized in that the carriage (14) contains a contact rail (20) with a bearing surface for a lower sheet edge, said bearing surface extending perpendicularly to the sheet plane, in that the clamping device (26) comprises a clamping lever (35) which is spring-loaded in the clamping direction and on which an actuating cam (48) is mounted, in that there is provided on the stand (12) a control bar (40), on which the actuating cam (48) is guided during the displacement of the carriage (14), in such a way that, in the starting position of the carriage (14), the actuating cam (48) bears on a predetermined portion (42) of one side of the control bar (40), with the result that the clamping device (26) is kept released, in that, after the starting position has been passed in the direction opposite to the end position, the actuating cam (48) passes the upper edge of the control bar (40), with the result that the clamping device (26) is closed, and in that, during the movement of the carriage (14) in the direction of the end position, the actuating cam (48) slides along on the other side of the control bar (40) as far as the lower end of the latter, after passing said end is placed so as to face the one side of the control bar (40) and, during the movement of the carriage (14) in the direction of the starting position, slides along on said control bar, the clamping device (26) remaining closed until the carriage (14), coming from the end position, runs onto the predetermined portion (42) of the control bar (40).

2. Device according to Claim 1, characterized in that the stand (12) is a plastic injection-moulding.

3. Device according to one of Claims 1 or 2, characterized in that the clamping lever (35) is a two-armed first lever which is rotatably connected to a two-armed second lever (24, 66) formed by the contact rail (20), to produce a clamp, between the lower clamp arms (64, 66) of which a compression spring (68) is arranged and between the upper clamp arms (24, 62) of which the sheet (18) can be clamped.

4. Device according to Claim 3, characterized in that the contact rail (20) is designed angularly, in such a way that a leg (24) extending parallel to the sheet plane forms one of the upper clamp arms and a leg (22) extending perpendicularly to the sheet plane forms the bearing surface for the sheet (18), and in that the clamping lever (35) is mounted rotatably on the contact rail (20).

5. Device according to Claim 4, characterized in that the clamping lever (35) is inherently flexurally rigid, in that the actuating cam (48) is arranged on the lower lever arm (64) of the clamping lever (35), and in that the control bar is a stretched spring (40), of which the upper part of its side edge, said part being assigned to the predetermined portion (42), is connected to the stand (12) and the lower part (44) of which points away from the displacement path of the carriage (14) at an acute angle.

6. Device according to Claim 5, characterized in that the control bar (40) is a leaf spring.

7. Device according to Claim 5, characterized in that the control bar (40) is a spring wire.

8. Device according to Claim 4, characterized in that at least that lever arm of the clamping lever (35) on which the actuating cam (48) is arranged is elastically deformable, and in that the control bar (40) is inherently flexurally rigid and is connected laterally to the stand (12).

9. Device according to one of Claims 6 or 8, characterized in that the control bar (40) is designed as a plastic injection-moulding in one piece with the stand (12).

## Revendications

1. Dispositif (10) pour transporter une feuille (18) à imprimer dans une imprimante, comportant un coulisseau (14), qui est conçu pour recevoir la feuille (18) et qui peut coulisser contre un bâti (12) fixe, perpendiculairement à la direction des lignes, entre une position initiale pour insérer et retirer la feuille (18) et une position finale rentrée dans l'imprimante, comportant un dispositif (52, 54, 56, 58, 60) d'entraînement pour le coulisseau (14) et comportant un dispositif (26) de serrage libérable, disposé sur le coulisseau (14), destiné à bloquer la feuille (18) et pourvu de moyens (48) pour libérer la feuille, qui sont actionnés par des moyens (40) d'actionnement qui entrent en engagement avec le coulisseau (14) dans sa position initiale,
**caractérisé**
en ce que le coulisseau (14) comporte une barre (20) d'application, pourvue d'une surface d'appui pour un bord inférieur de la feuille, surface qui s'étend perpendiculairement au plan de la feuille,
en ce que le dispositif (26) de serrage comporte un levier (35) de serrage, sollicité par force de ressort dans la direction de serrage et sur lequel est monté un ergot (48) d'actionnement,
en ce qu'il est prévu sur le bâti (12) une barrette (40) de commande , sur laquelle l'ergot (48) d'actionnement est, pendant le coulissement du coulisseau (14), guidé de telle sorte que l'ergot (48) d'actionnement s'applique dans la position initiale du coulisseau (14) sur un tronçon (42) prédéfini d'un premier côté de la barrette (40) de commande, de sorte que le dispositif (26) de serrage est maintenu libéré, et qu'après avoir dépassé la position initiale dans la direction opposée à la position finale, l'ergot (48) d'actionnement dépasse le bord supérieur de la barrette (40) de commande, de sorte que le dispositif (26) de serrage est fermé,
et en ce que l'ergot (48) d'actionnement, lors du déplacement du coulisseau (14) en direction de la position finale, glisse le long de l'autre côté de la barrette (40) de commande jusqu'à son extrémité inférieure, puis est tourné vers le premier côté de la barrette (40) de commande après le dépassement de cette extrémité et glisse le long de ce côté lors du déplacement du coulisseau (14) en direction de la position initiale, le dispositif (26) de serrage restant fermé jusqu'à ce que le coulisseau (14), en provenance de la position finale, arrive sur le tronçon (42) prédéfini de la barrette (40) de commande.

2. Dispositif suivant la revendication 1, **caractérisé** en ce que le bâti (12) est une pièce en matière plastique moulée par injection.

3. Dispositif suivant la revendication 1 ou 2, **caractérisé** en ce que le levier (35) de serrage est un premier levier à deux bras, qui est solidaire en rotation d'un deuxième levier (24, 66) à deux bras, formé par la barre (20) d'application, pour former une pince entre les bras (64, 66) inférieurs de laquelle est disposé un ressort (68) de pression et entre les bras (24, 62) supérieurs de laquelle la feuille (18) peut être serrée.

4. Dispositif suivant la revendication 3, **caractérisé** en ce que la barre (20) d'application est réalisée en équerre de telle sorte qu'une branche (24) s'étendant parallèlement au plan de la feuille forme un des bras supérieurs de la pince et qu'une branche (22) s'étendant perpendiculairement au plan de la feuille forme la surface d'appui pour la feuille (18), et en ce que le levier (35) de serrage est monté à rotation sur la barre (20) d'application.

5. Dispositif suivant la revendication 4, **caractérisé** en ce que le levier (35) de serrage est en soi rigide en flexion, en ce que l'ergot (48) d'actionnement est disposé sur le bras (64) de levier inférieur du levier (35) de serrage, et en ce que la barrette de commande est un ressort (40) oblong, qui est relié au bâti (12) par la partie supérieure, associée au tronçon (42) prédéfini, de son bord latéral, et dont la partie (44) inférieure s'éloigne sous un angle aigu de la course de coulissement du coulisseau (14).

6. Dispositif suivant la revendication 5, **caractérisé** en ce que la barrette (40) de commande est un ressort à lame.

7. Dispositif suivant la revendication 5, **caractérisé** en ce que la barrette (40) de commande est un fil d'acier à ressort.

8. Dispositif suivant la revendication 4, **caractérisé** en ce qu'au moins le bras de levier du levier (35) de serrage sur lequel est disposé l'ergot (48) d'actionnement est élastiquement déformable, et en ce que la barrette (40) de commande est en soi rigide en flexion et est reliée latéralement au bâti (12).

9. Dispositif suivant la revendication 6 ou 8, **caractérisé** en ce que la barrette (40) de commande est réalisée d'un seul tenant avec le bâti (12) sous forme de pièce en matière plastique moulée par injection.
